# EUROPÄISCHE PATENTSCHRIFT

(11) **EP 2 230 371 B1**
(45) Veröffentlichungstag und Bekanntmachung des Hinweises auf die Patenterteilung: **06.04.2016**
(21) Anmeldenummer: 10167078.4
(22) Anmeldetag: 24.08.2004
(51) Int. Cl.: E05F 11/48, E05F 15/697

(54) **Getriebeeinheit für Seil-Fensterheber**
Drive unit for cable window regulator
Unité d'entraînement pour lève-vitre à câble

(30) Priorität: 10.09.2003 DE 10342074
(43) Veröffentlichungstag der Anmeldung: 22.09.2010
(62) Teilanmeldung aus: 04104063.5
(73) Patentinhaber: Brose Fahrzeugteile GmbH & Co. Kommanditgesellschaft, Coburg, Max-Brose-Straße 1 96450 Coburg (DE)
(72) Erfinder: Klippert, Uwe, 96472, Rödental (DE)
(74) Vertreter: 2K Patentanwälte Blasberg Kewitz & Reichel

(56) Entgegenhaltungen:
- EP-A1- 0 710 760
- EP-A1- 1 283 323
- EP-A2- 0 860 572
- DE-C1- 3 438 255
- US-B1- 6 393 929

## Beschreibung

### GEBIET DER ERFINDUNG

Die vorliegende Erfindung betrifft eine Getriebeeinheit für Seil-Fensterheber von Kraftfahrzeugen.

### HINTERGRUND DER ERFINDUNG

Die vielfältigen Anforderungen an Getriebeeinheiten für Seil-Fensterheber in Kraftfahrzeugen bedingen in der Praxis relativ enge Parameterbereiche hinsichtlich deren konstruktiven Auslegung. Bei der konstruktiven Auslegung müssen insbesondere die folgenden Randbedingungen angemessen berücksichtigt werden: die Abgabeleistung des zum elektrischen Antrieb verwendeten Elektromotors; die zur Verfügung stehende Bordspannung von Kraftfahrzeugen, welche einen Einfluss auf die maximale Abgabeleistung hat; die durch die konstruktive Auslegung der Fensterheber bedingten Reibungskräfte, welche die benötigte Mindest-Abgabeleistung vorgeben; die konstruktive Auslegung sowohl für Fensterheber von Kraftfahrzeug-Vordertüren als auch für Fensterheber von Kraftfahrzeug-Hintertüren; der benötigte maximale Hub zum Verstellen des Fensters; die erwartete maximale Anzahl von Betätigungen des Fensterhebers während der Betriebszeit des Kraftfahrzeugs; die optionale Auslegung sowohl für manuellen als auch elektrischen Antrieb des Fensterhebers; die Biegefestigkeit und Dauerhaftigkeit des verwendeten Seils. In der Praxis gilt es noch eine Vielzahl weiterer Randbedingungen mit zu berücksichtigen.

In der Praxis haben diese Anforderungen dazu geführt, dass Fensterheberantriebe mit Schneckenraduntersetzung stets ein Untersetzungsverhältnis im Bereich von etwa 1:62 bis etwa 1:84 aufweisen, die Seiltrommeln einen Durchmesser im Bereich von etwa 36 mm bis etwa 48 mm aufweisen und die Abgabeleistung der Elektromotoren etwa 20W beträgt. Abweichungen von diesen relativ engen Parameterbereichen sind in der Praxis sehr schwierig, weil es bei einer etwaigen Modifikation gilt, eine Vielzahl von Randbedingungen zu optimieren, wie vorstehend ausgeführt.

Einige der vorgenannten und auch weitere Parameter sind praktisch kaum änderbar, weil man auf schwerwiegende technische Probleme stoßen würde. So stehen beispielsweise einer möglichen Verkleinerung des Durchmessers der Seiltrommel die Nachteile entgegen, dass sich das Seil relativ hoch auf die Seiltrommel aufwickelt, was bei der Seilführung und auch der baulichen Auslegung von Seil-Fensterhebern große Probleme bereitet, und dass das Seil erheblich stärker gebogen wird, was zu Lasten der Haltbarkeit des Seils geht, die ja über die gesamte Betriebslaufzeit des Kraftfahrzeugs gewährleistet sein soll.

Die Automobilindustrie verlangt heutzutage zunehmend standardisierte Zulieferkomponenten, die universell eingesetzt werden. Dies verringert den Aufwand in der Konstruktion, Lagerhaltung und Montage. Insbesondere die Tatsache, dass aus diesem Grund elektrische Seil-Fensterheber sowohl für die Vordertür als auch für die hintere Tür heutzutage einheitlich mit Elektromotoren mit einer möglichen Abgabeleistung von 20 W bestückt werden, hat jedoch den Nachteil, dass in der hinteren Tür ein allzu großes Bauvolumen vorgehalten werden muss, das eigentlich nicht erforderlich ist. Denn die hinteren Fenster sind üblicherweise zusätzlich doppelt in der Tür geführt und bei ihnen wird die Antriebskraft üblicherweise an einem Punkt eingeleitet, so dass Reibungs- oder Verkippprobleme von untergeordneter Bedeutung sind. Aus Platzgründen und auch aus Kostengründen wäre es deshalb wünschenswert, elektrische Seil-Fensterheber mit Elektromotoren von niedrigerer Abgabeleistung zu bestücken. Dem stehen jedoch die vergleichsweise hohen Anforderungen zur Verstellung eines vorderen Fensters entgegen, insbesondere relativ aufwändige Fensterführungen mit einem schlechteren mechanischen Wirkungsgrad und dergleichen.

Bei all dem ist zu berücksichtigen, dass auch kleinste Verbesserungen bei der Auslegung von Getriebeeinheiten für Seil-Fensterheber bei dem heutigen Kostendruck in der Automobil-Zuliefererindustrie von erheblicher wirtschaftlicher Bedeutung sind.

Die Fig. 8 zeigt in einer Schnittansicht eine Getriebeeinheit gemäß dem Stand der Technik für elektrische Seil-Fensterheber. Dargestellt ist lediglich der Getriebegehäuseabschnitt 6 der Getriebeeinheit, in welchem ein Schneckenrad 10 eines Schneckengetriebes aufgenommen ist. Durch eine zylindrische Bohrung am rechten Rand des Getriebegehäuseabschnittes 6 erstreckt sich eine Motorwelle (nicht gezeigt), an deren vorderem Ende eine Antriebsschnecke 15 sitzt, deren Verzahnung in die Verzahnung 11 des Scheckenrads 10 eingreift. Das Untersetzungsverhältnis des so gebildeten Schneckengetriebes liegt im Stand der Technik aus den vorgenannten Gründen im Bereich von etwa 1:62 bis etwa 1:84.

Auf dem oberen Ende des Getriebegehäuseabschnittes 6 sitzt ein Abtriebs-Mitnehmer 40, der an seinem oberen Ende eine konische Kerbverzahnung 41 aufweist, auf welche eine Seiltrommel (nicht dargestellt) mit einer Innenverzahnung drehfest aufgesetzt ist. Das Schneckenrad 10 ist als Hohlkörper ausgebildet, in welchem unter Winkelabständen zueinander Halterippen (nicht gezeigt) angeordnet sind. In die Halterippen greifen die unter entsprechenden Winkelabständen beabstandet zueinander angeordneten Gummi-Dämpfungselemente 39 ein, um den Mitnehmer 40 drehfest mit dem Schneckenrad 10 zu verbinden. Der Abtriebs-Mitnehmer 40 und das Schneckenrad 10 sind gemeinsam drehbar um den Drehzapfen 9 gelagert. Der Abtriebs-Mitnehmer 40 und das Schneckenrad 10 sind in axialer Richtung durch den Sicherungsring 35 verschiebegesiehert. Die Seiltrommel (nicht dargestellt) dient zum Auf- und Abwickeln des Seils eines Seil-Fensterhebers in der bekannten Weise.

Auf dem Getriebegehäuseabschnitt 6 sitzt ein oberer Gehäusedeckel 32, wobei eine Dichtung 30 mit Dichtlippen 31 in dem Ringspalt zwischen der Innenumfangswand des oberen Gehäusedeckels 32 und dem Außenumfangsrand am oberen Ende des Scheckenrads 10 sitzt, um das Schneckenrad 10 und den Abtriebs-Mitnehmer 40 gegen den Getriebegehäuseabschnitt 6 abzudichten.

Die relativ hohe Abgabeleistung des Elektromotors von 20 W gemäß dem Stand der Technik und ein entsprechend hohes Antriebsmoment machen eine gewisse Dämpfung in der dargestellten herkömmlichen Getriebeeinheit zwingend erforderlich. Der mehrstückige Aufbau des Abtriebstrangs, umfassend den Abtriebs-Mitnehmer, die mit dem Mitnehmer verbundenen verformbaren Gummi-Dämpfungselemente, die formschlüssig in entsprechende Halterippen in dem Innenumfang des Schneckenrads eingreifen, und das Schneckenrad, ist vergleichsweise aufwändig und kostspielig.

Die zwischen dem oberen Ende des Schneckenrads 10 und dem oberen Gehäusedeckel 32 vorgesehene Dichtung 30 erhöht die axiale Länge der Getriebeeinheit, was ein größeres Bauvolumen in einer Kraftfahrzeugtür erfordert. Ferner kann eine zuverlässige und dauerhafte Dichtung auf diese Weise nicht immer einfach gewährleistet werden.

US 6,393,929 B1 offenbart eine Getriebeeinheit für Seil-Fensterheber von Kraftfahrzeugen gemäß dem Oberbegriff von Patentanspruch 1. Eine ringförmige Dichtung ist in das Gehäuse der Getriebeeinheit so hineingedrückt, dass eine Dichtlippe der Dichtung an einer ringförmigen Innenumfangswand des Schneckenrads schleifend anliegt, wodurch ein in dem Gehäuse ausgebildeter Ringspalt überbrückt wird. Die Art der Abdichtung wird jedoch in anderer Weise erzielt.

EP 0 860 572 A2 offenbart eine elektromotorische Antriebsvorrichtung für Seil-Fensterheber. Für den Staub- und Spritzwasserschutz ist zwischen der von Schneckenrad und Seiltrommel gebildeten Baueinheit einerseits und der Trommelaufnahme andererseits eine ringförmige Dichtung eingelegt, die auf einem glattflächigen Ringabschnitt eines Bauteils befestigt ist und sich gegen die Innenwand der Trommelaufnahme andrückt. Die Abdichtung erfolgt in anderer Weise.

EP 1 283 323 A1 offenbart eine Getriebeeinheit für Seil-Fensterheber, bei der der Eingriff des Schneckenrads in die Seiltrommel mit Hilfe von axialen Vorsprüngen auf dem ersten Element (Schneckenrad oder Seiltrommel) realisiert ist, die in korrespondierend hierzu ausgebildete Aufnahmen auf dem gegenüberliegenden zweiten Element (Seiltrommel oder Schneckenrad) eingreifen, wobei dazwischen elastische Elemente vorgesehen sein können, die als Dämpfungselemente wirken.

### ZUSAMMENFASSUNG DER ERFINDUNG

Aufgabe der vorliegenden Erfindung soll es sein, eine Getriebeeinheit für Seil-Fensterheber bereitzustellen, die bei einfachem und kostengünstigem Aufbau eine zuverlässige Abdichtung ermöglicht.

Diese Aufgabe wird gelöst durch eine Getriebeeinheit nach Anspruch 1. Weitere vorteilhafte Ausführungsformen sind Gegenstand der rückbezogenen Unteransprüche.

Gemäß der vorliegenden Erfindung wird eine Getriebeeinheit für Seilzug-Fensterheber von Kraftfahrzeugen bereitgestellt, die einen Antrieb und ein mit dem Antrieb zusammenwirkendes Getriebe umfasst, welches mit einer drehbar gelagerten Seiltrommel zum Auf- und Abwickeln eines Seils des Seilzug-Fensterhebers gekoppelt ist. Dabei sitzt ein Dichtmittel drehfest entweder auf einem oberen Umfangsrand des Schneckenrades oder auf einem oberen Rand des Getriebegehäuseabschnittes und überbrückt einen dazwischen ausgebildeten Ringspalt, um den Raum des Schneckenrads gegen den Raum des Gehäuseabschnitts abzudichten. Der Getriebegehäuseabschnitt der Getriebeeinheit kann so einfach abgedichtet werden, insbesondere weil ein mit dem Schneckenrad gekoppelter Abtriebs-Mitnehmer nicht mehr erforderlich ist.

Dieses Merkmal ermöglicht einen erheblich geänderten Fertigungs- und Montageprozess. So kann das Dichtmittel auch in einem Arbeitsgang gemeinsam mit anderen Dichtmitteln, etwa Dichtungen des Elektronik-Gehäuseabschnittes, zur Abdichtung eines Elektromotors gegen das Gehäuse und dergleichen, ausgebildet werden. Zu diesem Zweck kann insbesondere auch ein Zwei-Komponenten-Spritzgießen (2K-Spritzgießen) eingesetzt werden, bei dem nach dem Erstarren der ersten Komponente, beispielsweise des relativ harten Gehäuses, im Werkzeug die Kavität vergrößert und dann die zweite Komponente, beispielsweise die relativ weichen Dichtmittel, mit einem zweiten Spritzaggregat angespritzt werden. Ferner kann das Schneckenrad durch das bereits angeformte Dichtmittel hindurch in den Getriebegehäuseabschnitt hineingeschoben werden, während gemäß dem Stand der Technik nach der Fig. 8 das Dichtmittel gemeinsam mit dem oberen Gehäusedeckel erst nachträglich auf das Schneckenrad aufgesetzt werden kann. Somit können mehrere Arbeitsgänge eingespart werden.

Gemäß einer weiteren Ausführungsform zeichnet sich die Getriebeeinheit dadurch aus, dass ein Durchmesser der Seiltrommel in einem Bereich von etwa 22 mm bis etwa 30 mm liegt und bevorzugter in einem Bereich von etwa 24 mm bis etwa 28 mm liegt, wobei das Untersetzungsverhältnis des Getriebes in einem Bereich von etwa 1:38 bis etwa 1:55 liegt und bevorzugter in einem Bereich von etwa 1:42 bis etwa 1:51 liegt.

Durch die überraschend einfache Maßnahme, den Durchmesser der Seiltrommel deutlich kleiner auszulegen als bei herkömmlichen Getriebeeinheiten und gleichzeitig das Untersetzungsverhältnis des Getriebes entsprechend zu ändern, wird es möglich, für hintere Seil-Fensterheber kleinere und leistungsschwächere Antriebsmotoren, insbesondere mit einer maximalen Abgabeleistung von nur noch etwa 10 W und einem maximalen Antriebsmoment von nur noch etwa 6,0 Nm zu verwenden. Es hat sich herausgestellt, dass diese konstruktive Modifikation entscheidend dafür ist, dass die Getriebeeinheit sowohl für elektrische als auch für manuelle Seil-Fensterheber verwendet werden kann.

Denn aufwändige Untersuchungen bei der Anmelderin haben ergeben, dass entgegen dem Vorurteil, wonach ein solch kleiner Seiltrommeldurchmesser zu einer inakzeptabel hohen Seilbelastung und somit zu einem Seilriss oder dergleichen noch vor dem Ende der üblichen Betriebslaufzeit von Kraftfahrzeugen führt, die maximale Seilbelastung bei den zu verwendenden wesentlich leistungsärmeren Motoren ausreichend gering ist, so dass das Seil bis zum Ende der üblichen Betriebslaufzeit von Kraftfahrzeugen haltbar ist.

Insbesondere hat es sich herausgestellt, dass die hinteren Fenster von Kraftfahrzeugen nicht so häufig bedient werden und auch häufig der maximale Hub für hintere Fenster kleiner ist als der für vordere Fenster. Deshalb können für hintere Seil-Fensterheber entgegen dem vorgenannten Vorurteil doch kleinere Seiltromneldurchmesser verwendet werden und/oder ist die axiale Länge der Seiltrommel trotz deren kleinerem Durchmesser dennoch ausreichend, ohne dass sich das Seil allzu hoch auf die Seiltrommel aufwickelt.

Gemäß einer weiteren Ausführungsform kann die Getriebeeinheit gleichzeitig auch für vordere Seil-Fensterheber verwendet werden. Denn wegen des deutlich kleineren Seiltrommeldurchmessers, wie vorstehend ausgeführt, steht auch für vordere Seil-Fensterheber ein ausreichender Hebelarm zur Verfügung, um das Fenster auch bei einem schwächeren Elektromotor mit ausreichendem Antriebsmoment zu verstellen. Somit kann auch für vordere Seil-Fensterheber eine ausreichende Haltbarkeit des Seils gewährleistet sein.

Gemäß einer weiteren Ausführungsform ist auch das Untersetzungsverhältnis des Getriebes, insbesondere des Schneckengetriebes, in dem gleichen Verhältnis wie der Seiltrommeldurchmesser gegenüber dem Stand der Technik verkleinert. Vorteilhaft ist, dass so die Seilkraft-Seilgeschwindigkeits-Kennlinie des Seil-Fensterhebers im Wesentlichen der eines herkömmlichen Seil-Fensterhebers entspricht. Das damit möglich gewordene deutlich niedrigere Abgabemoment des Elektromotors und dessen niedrigere Abgabeleistung machen es möglich, dass die Seiltrommel bevorzugt auch unmittelbar mit dem Getriebe, insbesondere mit einem Schneckenrad des Getriebes, gekoppelt sein kann. Gemäß einer weiteren Ausführungsform kann auf die Verwendung zusätzlicher Dämpfungselemente zur Dämpfung zwischen der Antriebswelle und der Abtriebswelle verzichtet werden, wie sie im Stand der Technik erforderlich sind. Somit hat diese überraschend einfache konstruktive Modifikation den zusätzlichen Vorteil, dass die Getriebeeinheit weniger aufwändig ausgelegt werden kann, was sowohl bei der Konstruktion als auch bei der Montage zu einer erheblichen Kostenersparnis führt.

Gemäß einer weiteren Ausführungsform ist die Seiltrommel mittels zumindest zwei auf ihrer Stirnseite angeordneten Eingriffselementen, die formschlüssig in korrespondierend zu diesen ausgebildete mindestens zwei Gegenelemente auf einer Stirnseite des Schneckenrades eingreifen, mit dem Schneckenrad gekoppelt. Bevorzugt sind die Eingriffselemente als Vorsprünge, beispielsweise als Klauen, ausgebildet, die in korrespondierend ausgebildete Aufnahmen eingreifen.

Weil die Seiltrommel unmittelbar mit dem Schneckenrad gekoppelt ist, insbesondere formschlüssig in eine Stirnseite des Schneckenrads eingreift, kann der Fensterheber somit wahlweise für einen manuellen oder einen elektrischen Antrieb ausgelegt werden, ohne dass noch weitere konstruktive Modifikationen erforderlich wären. Insbesondere können eine identische Seiltrommel, eine identische Grundplatte (zur Befestigung der Getriebeeinheit, beispielsweise an einer Führungsschiene des Seil-Fensterhebers) und ein identischer Lagerdeckel sowohl für manuelle als auch für elektrische Seil-Fensterheber verwendet werden.

Zur Aufnahme einer Brems- bzw. Schlingfeder für einen manuellen Seil-Fensterheber kann das eine Eingriffselement, insbesondere eine Klaue, einen Ansatz aufweisen, um eine Aufnahme zur Aufnahme der Brems- bzw. Schlingfeder zu bilden.

Gemäß einer weiteren Ausführungsform ist an die Getriebeeinheit für Seil-Fensterheber ein Elektromotor gekoppelt, der ein Antriebsmoment von maximal etwa 5,7 Nm aufweist und/oder eine Abgabeleistung von maximal etwa 10 W aufweist.

Eine solche Getriebeeinheit kann sowohl für einen Seil-Fensterheber für eine vordere Kraftfahrzeugtür als auch für einen Seil-Fensterheber für eine hintere Kraftfahrzeugtür verwendet werden.

Weil der Elektromotor ein deutlich niedrigeres maximales Moment aufweisen kann, können die Außenabmessungen der Getriebeeinheit deutlich kleiner sein. Das in einer Fahrzeugtür oder in einem in die Tür zu integrierenden Türmodul bereit zu haltende Bauvolumen kann um etwa 40% oder gar um 50% reduziert werden. Insgesamt führt dies zu einer weiteren erheblichen Kostenersparnis im Vergleich zum Stand der Technik.

### FIGURENÜBERSICHT

Nachfolgend wird die Erfindung in beispielhafter Weise und unter Bezugnahme auf die beigefügten Figuren beschrieben werden, woraus sich weitere Merkmale, Vorteile und zu lösende Aufgaben ergeben werden und worin:
- Fig. 1: in einer Schnittansicht eine Getriebeeinheit gemäß einer ersten Ausführungsform der vorliegenden Erfindung darstellt;
- Fig. 2: in einem schematischen Schnitt den Eingriff eines Schneckenrades und einer Seiltrommel gemäß der ersten Ausführungsform der vorliegenden Erfindung darstellt;
- Fig. 3: in einer perspektivischen Explosionsansicht das Schneckenrad und die Seiltrommel gemäß der Fig. 2 darstellt;
- Fig. 4: in einer Schnittansicht eine Getriebeeinheit gemäß einer zweiten Ausführungsform der vorliegenden Erfindung darstellt;
- Fig. 5: in einem perspektivischen Teilschnitt eine Getriebeeinheit gemäß der Fig. 4 darstellt;
- Fig. 6a und 6b: in einer perspektivischen Ansicht einen elektrischen Seil-Fensterheber zur Verwendung mit einer Getriebeeinheit gemäß der vorliegenden Erfindung in zwei verschiedenen Phasen seiner Montage darstellen;
- Fig. 7a und 7b: in einer perspektivischen Ansicht einen manuellen Seil-Fensterheber zur Verwendung mit einer Getriebeeinheit gemäß der vorliegenden Erfindung in zwei verschiedenen Phasen seiner Montage darstellen; und
- Fig. 8: in einer Schnittansicht eine Getriebeeinheit gemäß dem Stand der Technik für einen elektrischen Seil-Fensterheber.

In den Figuren bezeichnen identische Bezugszeichen identische oder im Wesentlichen gleich wirkende Elemente oder Elementgruppen.

### AUSFÜHRLICHE BESCHREIBUNG VON BEVORZUGTEN AUSFÜHRUNGSBEISPIELEN

Die Fig. 1 zeigt in einer Schnittansicht eine Getriebeeinheit gemäß einer ersten Ausführungsform, der vorliegenden Erfindung. Gemäß der Fig. 1 ist das Schneckenrad 10 in dem von einem Gehäuseboden 7 und von sich senkrecht zu dem Gehäuseboden 7 erstreckenden Seitenwänden 8 ausgebildeten Getriebegehäuseabschnitt 6 aufgenommen. Von dem Gehäuseboden 7 ragt ein Drehzapfen 9 senkrecht ab, der als Metall- oder Kunststoffzapfen ausgebildet sein kann und starr mit dem Gehäuseboden 7 verbunden ist. Der Drehzapfen 9 dient als Drehachse für das Schneckenrad 10 und eine Seiltrommeln gemäß der Fig. 3. Durch eine zylindrische Bohrung am linken Rand des Getriebegehäuseabschnittes 6 erstreckt sich eine Motorwelle eines Elektromotors, die an ihrem vorderen Ende eine Antriebsschnecke 15 aufweist, die mit dem Schneckenrad 10 kämmt. Das Schneckenrad 10 und die Antriebsschnecke 15 bilden ein Schneckengetriebe, dessen Untersetzungsverhältnis durch die Verzahnung der Antriebsschnecke 15 und die Verzahnung 11 des Schneckenrads 10 vorgegeben ist.

Das Untersetzungsverhältnis des Schneckengetriebes liegt in dem Bereich von etwa 1:38 bis etwa 1:55, bevorzugter in dem Bereich von etwa 1:42 bis etwa 1:51 und beträgt dieses noch bevorzugter etwa 1:47. Das Untersetzungsverhältnis weicht deutlich ab von dem herkömmlichen Untersetzungsverhältnis für Seil-Fensterheber, das in dem Bereich von etwa 1:62 bis etwa 1:84 liegt.

Oberhalb der Verzahnung 11 weist das Schneckenrad 10 einen im Wesentlichen glattwandigen Umfangsrand auf, welcher einem oberen Rand 29 der Seitenwand 8 gegenüber liegt. Der obere Rand des Schneckenrads 10 wird von einer im Wesentlichen C-förmigen Dichtung reibschlüssig umgriffen, so dass die Dichtung 30 im Wesentlichen drehfest auf dem Schneckenrad 10 sitzt. Ein zwischen der oberen Umfangswand des Schneckenrads 10 und dem oberen Rand 29 der Seitenwand 8 gebildeter Ringspalt wird von zwei hakenförmig von der Dichtung 30 abragenden Dichtlippen 31 überbrückt, die an der Innenumfangswand des oberen Rands 29 der Seitenwand 8 anliegen. Somit ist das Schneckenrad 10 gegen den Getriebegehäuseabschnitt 6 abgedichtet. Zur Montage kann das Schneckenrad 10 gemeinsam mit der Dichtung 30 auf den Drehzapfen aufgesetzt und in den Getriebegehäuseabschnitt 6 eingeschoben werden.

Gemäß der Fig. 1 ist auf der unteren Stirnseite des Schneckenrads 10 eine Ringwulst 36 ausgebildet, auf der das Schneckenrad 10 in dem Getriebegehäuseabschnitt 6 abgestützt ist, zur Verminderung von Reibungskräften. Alternativ kann eine entsprechende Ringwulst auch auf der unteren Stirnseite des Schneckenrads 10 ausgebildet sein. Die obere Stirnseite des Schneckenrads 10 ist im Wesentlichen eben ausgebildet und weist zwei Aufnahmen 13, 14 auf, die zur drehfesten Kopplung einer Seiltrommel (Fig. 2) mit dem Schneckenrad 10 dienen, wie nachfolgend anhand der Fig. 2 und 3 beschrieben.

Die Fig. 2 zeigt in einem schematischen Schnitt den Eingriff eines Schneckenrads und einer Seiltrommel gemäß der ersten Ausführungsform der vorliegenden Erfindung. Gemäß der Fig. 2 weist die Seiltrommel 17 auf ihrer unteren Stirnseite zwei Klauen 19, 20 auf, die axial von der unteren Stirnseite abragen und sich ringförmig in Umfangsrichtung erstrecken. Gemäß der Fig. 2 greifen die Klauen 19, 20 im wesentlichen spielfrei in die korrespondierend zu diesen ausgebildeten Aufnahmen 13, 14 auf der oberen Stirnseite des Schneckenrads 10 ein, so dass die Seiltrommel 17 formschlüssig in das Schneckenrad 10 eingreift.

Gemäß der Fig. 1 ragt in der dargestellten bestimmungsgemäßen Lage des Schneckenrads 10 ein konischer Absatz 37 des Drehzapfens 9 aus der von der oberen Stirnseite des Schneckenrads 10 gebildeten Ebene heraus. Der konische Absatz 37 dient der exakten Positionierung der Seiltrommel 17 in Axialrichtung. Wie in der Fig. 2 gezeigt, ist in der dargestellten bestimmungsgemäßen Lage der Seiltrommel 17, wenn die Klauen 19, 20 vollständig in den Aufnahmen 13, 14 aufgenommen sind und der sich konisch erweiternde Abschnitt der Durchführungsöffnung 21 der Seiltrommel 17 an dem konischen Absatz 37 des Drehzapfens 9 anliegt, ein vergleichsweise schmaler Spalt in Axialrichtung zwischen der oberen Stirnseite des Schneckenrads 10 und der unteren Stirnseite der Seiltrommel 17 ausgebildet, der dem Ausgleich etwaiger Fertigungstoleranzen dienen kann.

Gemäß der Fig. 2 ist an dem Umfangsrand der unteren Stirnseite der Seiltrommel 17 ein radial abragender Umfangsvorsprung 23 ausgebildet, der in der bestimmungsgemäßen Lage der Seiltrommel 17 an dem Innenumfangsrand der Dichtung 30 (Fig. 1) anliegt oder diesen geringfügig überdeckt und so die Abdichtung des Schneckenrads 10 gegen den Getriebegehäuseabschnitt 6 vervollständigt.

Wie in der Fig. 2 gezeigt, greift die Seiltrommel 17 mittels der Klauen 19, 20 unmittelbar in das Schneckenrad 10 ein. Somit sind keine zusätzlichen Dämpfungselemente, beispielsweise verformbare Gummiblöcke, notwendig, um das Antriebsmoment eines Elektromotors zu dämpfen. Diese einfachere und kostengünstigere Ausgestaltung ist unmittelbare Folge davon, dass auf Grund des deutlich kleineren Untersetzungsverhältnisses des Schneckengetriebes und des in gleichem Maße gegenüber dem vorbekannten Stand der Technik kleineren Durchmessers der Seiltrommel 17 das maximale Antriebsmoment eines Elektromotors deutlich kleiner gewählt werden kann.

Die Fig. 3 zeigt in einer perspektivischen Explosionsdarstellung das Schneckenrad und die Seiltrommel gemäß der Fig. 2. Wie in der Fig. 3 gezeigt, liegen die beiden Aufnahmen 13, 14 auf einander diametral gegenüber liegenden Seiten der Durchführungsöffnung 16. Jede der Aufnahmen 13, 14 ist aus zwei konzentrisch zu der Durchführungsöffnung verlaufenden Umfangswänden und aus zwei diese miteinander verbindenden, sich in Radialrichtung erstreckenden Seitenwänden gebildet. Gemäß der Fig. 3 weicht das Profil der beiden Aufnahmen 13, 14 und der korrespondierend zu diesen ausgebildeten Klauen 19, 20 voneinander ab, so dass die Winkelstellung der Seiltrommel 17 gegenüber dem Schneckenrad 10 eindeutig vorgegeben ist. Wie dem Fachmann ohne weiteres ersichtlich sein wird, können auch beliebige andere Verriegelungs- oder Verrastungselemente zur drehfesten Verbindung der Seiltrommel 17 mit dem Schneckenrad 10 verwendet werden.

Auf dem Außenumfang der Seiltrommel 17 verlaufen spiralförmig Führungsrillen 18, in denen das Seil eines Seil-Fensterhebers (Fig. 7) geführt wird. Auf der oberen Stirnseite 25 der Seiltrommel 17 ist eine sich im Wesentlichen tangential erstreckende Seilnippelaufnahme 26 ausgebildet, um das Seilnippel des Seils des Seil-Fensterhebers aufzunehmen. Die Seilnippelaufnahme 26 mündet in eine Seildurchführung 27 und in den Umlenkbereich 28, wo das Seil in die oberste Führungsrille 18 umgelenkt wird. Eine entsprechende Seilnippelaufnahme ist auf der unteren Stirnseite der Seiltrommel 17 ausgebildet, um das andere Ende des Seils des Seil-Fensterhebers aufzunehmen.

Wie in der Fig. 3 gezeigt, weist die Klaue 20 in axialer Richtung eine Nase bzw. einen Vorsprung 24 auf, so dass, wie in der Fig. 7a gezeigt, im Falle einer Verwendung für einen manuellen Seil-Fensterheber eine Aufnahme zum Aufnehmen des einwärts gebogenen Endes 58 der Schling- bzw. Bremsfeder 57 des manuellen Seil-Fensterhebers 100 (Fig. 7a) zur Verfügung steht.

Der Außendurchmesser der Seiltrommel 17 ist deutlich kleiner als bei herkömmlichen Seiltrommeln für elektrische Seil-Fensterheber. Der Durchmesser der Seiltrommeln 17 liegt in einem Bereich von etwa 22 mm bis etwa 30 mm, bevorzugter in einem Bereich von etwa 24 mm bis etwa 28 mm und beträgt dieser noch bevorzugter etwa 26 mm. Die dargestellte Getriebeeinheit kann sowohl für einen manuellen als auch für einen elektrischen Seil-Fensterheber sowohl für vordere als auch für hintere Türen von Kraftfahrzeugen verwendet werden.

Die Fig. 4 zeigt in einer Schnittansicht eine Getriebeeinheit gemäß einer zweiten Ausführungsform der vorliegenden Erfindung. Wie in der Fig. 4 gezeigt, umgreift gemäß der zweiten Ausführungsform die Ringdichtung 30 den oberen Rand 29 der Seitenwand 8 des Getriebegehäuseabschnittes 6. Von der Dichtung 30 ragt eine obere Dichtlippe 31 radial einwärts ab und ragt eine untere Dichtlippe 31 im Wesentlichen hakenförmig radial einwärts ab. Die Dichtung 30 sitzt reibschlüssig und drehfest auf dem oberen Rand 29. In der dargestellten bestimmungsgemäßen Lage des Schneckenrades 10 liegen die Dichtlippen 31 an dem oberen Umfangsrand des Schneckenrads 10 an, um das Schneckenrad 10 gegen den Getriebegehäuseabschnitt 6 abzudichten. Zur Montage kann zunächst die Dichtung 30 auf den oberen Rand 29 aufgesetzt oder dort ausgebildet werden. Anschließend wird das Schneckenrad 10 auf den Drehzapfen 9 aufgesetzt und in den Getriebegehäuseabschnitt 6 durch die Dichtung 30 hindurch eingeschoben.

Bevorzugt wird die Getriebeeinheit in einem Zwei-Komponenten-Spritzgießverfahren hergestellt. Dabei wird zunächst das Gehäuse mit einer ersten relativ starren Komponente in einem Werkzeug gespritzt, dann die Kavität des Werkzeugs vergrößert und eine zweite relativ weiche Komponente mit einem zweiten Spritzaggregat eingespritzt, um sämtliche Dichtungen (beispielsweise zum Abdichten einer Einschubelektronik und eines Elektromotors (vgl. Fig. 6b) und zum Abdichten des Schneckenrads) in einem Arbeitsgang an das Gehäuse anzuspritzen.

Die Fig. 5 zeigt in einem perspektivischen Teilschnitt eine Getriebeeinheit für Seil-Fensterheber gemäß der Fig. 4. Wie in der Fig. 5 gezeigt, befindet sich der Getriebegehäuseabschnitt 6 an dem vorderen Ende des Gehäuses 2, das einen Motorgehäuseabschnitt 3 zur Befestigung eines Elektromotors (Fig. 6a) und zur Aufnahme der Motorwelle 14 aufweist. An dem Gehäuse 2 sind mehrere Befestigungsbereiche 4 zur Befestigung der Getriebeeinheit 1 an einer Fahrzeugtür vorgesehen. Durch eine Einschuböffnung 5 werden seitlich Kohlebürsten und eine den Elektromotor steuernde Einschubelektronik in das Gehäuse 2 eingeschoben, so dass die Kohlebürsten an dem Kommutator auf der Motorwelle 14 anliegen. An dem vorderen Ende der Motorwelle 14 sitzt eine Antriebsschnecke (nicht gezeigt), die mit dem Schneckenrad 10 kämmt.

Auf Grund des im Vergleich zum Stand der Technik erheblich kleineren Durchmessers der Seiltrommel und des entsprechend kleiner gewählten Untersetzungsverhältnisses des Schneckengetriebes können. Elektromotoren mit deutlich niedrigeren maximalen Antriebsmomenten und geringerer Leistungsabgabe verwendet werden. Insgesamt zeichnet sich die Getriebeeinheit 1 somit durch ein deutlich geringeres Bauvolumen aus, so dass in einer Fahrzeugtür oder in einem von diesem aufzunehmenden Türmodul ein deutlich kleineres Bauvolumen zur Aufnahme der Getriebeeinheit eines Seil-Fensterhebers vorgehalten werden muss.

Die Fig. 6a und 6b zeigen in einer perspektivischen Ansicht einen elektrischen Seil-Fensterheber in zwei verschiedenen Phasen seiner Montage. Der Seil-Fensterheber 100 umfasst das umlaufend geführte Seil 53, das an den Umlenkbereichen 55 mittels Umlenkrollen 56 umgelenkt wird und dessen Enden in der oberen Seilnippelaufnahme 26 bzw. der unteren Seilnippelaufnahme der Seiltrommel 17 aufgenommen sind. Zur Befestigung der Getriebeeinheit 1 an der Führungsschiene 54 und/oder einem Türmodul und/oder einer Tür dient die Grundplatte 52. Zur Montage wird zunächst, wie in der Fig. 6a gezeigt, die Seiltrommel 17 auf einen Drehzapfen der Grundplatte 52 gesteckt und die beiden Seilnippel des Seils 53 in die Seilnippelaufnahmen eingehängt. Anschließend wird, wie in der Fig. 6b gezeigt, die Getriebeeinheit 1 mit dem an dem Gehäuse 2 befestigten Elektromotor 50 so auf die Grundplatte 52 aufgesetzt, dass die Klauen 19, 20 der Seiltrommel 17 in die entsprechenden Aufnahmen des Schneckenrads eingreifen. Anschließend wird die Getriebeeinheit mit der Grundplatte 52 verbunden.

Die Fig. 7a und 7b zeigen in einer perspektivischen Ansicht einen manuellen Seil-Fensterheber in zwei verschiedenen Phasen seiner Montage. Der Seil-Fensterheber 100 wird identisch vorkonfiguriert. ErBndungsgemäß kann eine Grundplatte 52, die identisch zu der Grundplatte des in den Fig. 6a und 6b gezeigten elektrischen Seil-Fensterhebers ist, verwendet werden. Gemäß der Fig. 7a ist die Seiltrommel 17 auf einen Drehzapfen der Grundplatte 52 aufgesteckt und sind die Seilnippel des Seils 53 in die zugehörigen Seilnippelaufnahmen der Seiltrommel 17 eingehängt. Wie der Fig. 7a entnommen werden kann, weist die Klaue 20 der Seiltrommel 17 eine Nase 24 auf, so dass eine Aufnahme zur Aufnahme des einwärts gebogenen Endes 58 der in der Fig. 7a gezeigten Schling- bzw. Bremsfeder 57 zur Verfügung steht. Auf die Seiltrommeln 17 wird, wie in der Fig. 7b dargestellt, ein zylindrisch ausgebildetes Gehäuse bzw. ein Bremstopf 61 mit einer Platte 62 aufgesetzt, in welchen der Kurbelbolzen 59 eines manuellen Fensterhebers eingreift. Der Kurbelbolzen 59 trägt an seinem vorderen Ende eine Verzahnung 60. Die Schling- bzw. Bremsfeder 57 ist in der bekannten Weise eingehängt.

Zusammenfassend können somit insbesondere die folgenden Vorteile erzielt werden:
(1) Die Getriebeeinheit kann wahlweise für einen manuellen oder elektrischen Antrieb von Seil-Fensterhebern verwendet werden.
(2) Die Getriebeeinheit kann wahlweise für vordere oder hintere Fenster von Kraftfahrzeugen verwendet werden.
(3) Die Seiltrommel, die Grundplatte und der Getriebegehäuseabschnitt können identisch ausgebildet sein.
(4) Es können Elektromotoren mit deutlich niedrigerem maximalen Antriebsmoment eingesetzt werden.
(5) Dämpfungselemente in dem Getriebegehäuse, beispielsweise zwischen dem Schneckenrad und der Seiltrommel, können entfallen; ein konische Kerbverzahnung an der Seiltrommel zur Verbindung mit dem Schneckenrad oder Dämpfungselemente tragenden Bauelement ist nicht erforderlich.
(6) Das Bauvolumen einer Getriebeeinheit gemäß der vorliegenden Erfindung ist deutlich kleiner.
(7) Sämtliche Dichtungen können an dem Getriebegehäuse mittels Zwei-Komponenten-Spritzgießens in einem Arbeitsgang angeformt werden.
(8) Ein zusätzlicher Lagerdeckel zum Abdecken des in dem Getriebegehäuseabschnitt aufgenommenen Schneckenrads kann entfallen.

Wie dem Fachmann beim Studium der vorstehenden Beschreibung ohne weiteres ersichtlich sein wird, können zahlreichen Variationen und Modifikationen vorgenommen werden, ohne von dem Lösungsgedanken und dem Schutzbereich der vorliegenden Erfindung, wie er durch die beigefügten Patentansprüche festgelegt wird, abzuweichen. Solche Variationen und Modifikationen sollen deshalb ausdrücklich von der vorliegenden Erfindung mit umfasst sein.

### Bezugszeichenliste

- 1: Getriebeeinheit
- 2: Gehäuse
- 3: Motorgehäuseabschnitt
- 4: Befestigungsbereich
- 5: Einschuböffnung
- 6: Getriebegehäuseabschnitt
- 7: Gehäuseboden
- 8: Seitenwand
- 9: Drehzapfen
- 10: Schneckenrad
- 11: Verzahnung
- 12: Aufnahme
- 13: Aufnahme
- 14: Motorwelle
- 15: Antriebsschnecke
- 16: Durchführungsöffnung
- 17: Seiltrommel
- 18: Führungsrillen
- 19: Klaue
- 20: Klaue
- 21: Durchführungsöffnung
- 22: Aufnahme
- 23: Umfangsvorsprung
- 24: Nase
- 25: obere Stirnseite
- 26: Seilnippelaufnahme
- 27: Seildurchführung
- 28: Umlenkbereich
- 29: oberer Rand
- 30: Dichtung
- 31: Dichtlippen
- 32: oberer Gehäusedeckel
- 35: Sicherungsring
- 36: Umfangswulst
- 37: Absatz
- 39: Gummi-Dämpfungselemente
- 40: Abtriebs-Mitnehmer
- 41: Konische Kerbverzahnung
- 50: Elektromotor
- 51: Einschubelektronik
- 52: Grundplatte
- 53: Seil
- 54: Führungsschiene
- 55: Umlenkbereich
- 56: Umlenkrolle
- 57: Schlingfeder
- 58: einwärts gebogenes Ende
- 59: Kurbelbolzen
- 60: Verzahnung
- 61: Gehäuse/Bremstopf
- 62: Platte
- 100: Seil-Fensterheber

## Patentansprüche

1. Getriebeeinheit für Seil-Fensterheber von Kraftfahrzeugen, umfassend einen Antrieb (14, 50; 59, 60) und ein mit dem Antrieb zusammenwirkendes Getriebe (15, 10), welches mit einer drehbar gelagerten Seiltrommel (17) zum Auf- und Abwickeln eines Seils (53) des Seil-Fensterhebers (100) gekoppelt ist, wobei
die Seiltrommel (17) mit einem Schneckenrad (10) gekoppelt ist, das in einem zylindrischen Gehäuseabschnitt (6) der Getriebeeinheit aufgenommen ist,
ein Dichtungsmittel (30) entweder auf einem oberen Umfangsrand des Schneckenrads oder auf einem oberen Rand (29) des Gehäuseabschnitts (6) drehfest sitzt und einen dazwischen ausgebildeten Ringspalt überbrückt, um den Raum des Schneckenrads (10) gegen den Raum des Gehäuseabschnitts (6) abzudichten,
der obere Umfangsrand des Schneckenrads (10) glattwandig ausgebildet ist und dem oberen Rand (29) des Gehäuseabschnitts (6) unter Ausbildung des Ringspalts gegenüber liegt, und
ein Innendurchmesser des Dichtungsmittels (30) einem Außendurchmesser des Schneckenrads (10) entspricht, **dadurch gekennzeichnet, dass**
das Dichtungsmittel (30) den oberen Umfangsrand des Schneckenrades (10) umgreift, wobei von dem Dichtungsmittel (30) radial auswärts abragende Dichtungslippen (31) an dem oberen Rand des Gehäuseabschnitts (6) anliegen; oder
das Dichtungsmittel (30) den oberen Rand (29) des Gehäuseabschnitts (6) umgreift, wobei von dem Dichtungsmittel radial einwärts abragende Dichtungslippen (31) an dem oberen Umfangsrand des Schneckenrads (10) anliegen.

2. Getriebeeinheit nach Anspruch 1, bei der das Dichtungsmittel (30) den oberen Umfangsrand des Schneckenrades (10) reibschlüssig umgreift.

3. Getriebeeinheit nach einem der vorhergehenden Ansprüche, bei der die Seiltrommel (17) unmittelbar und ohne Verwendung zusätzlicher Dämpfungselemente mit dem Schneckenrad (10) gekoppelt ist.

4. Getriebeeinheit nach Anspruch 3, bei der die Seiltrommel (17) einstückig ausgebildet ist und auf einer Stirnseite (25) zumindest zwei Eingriffselemente (19, 20) aufweist, die formschlüssig in mindestens zwei Gegenelemente (12, 13) auf einer Stirnseite des Schneckenrades (10) eingreifen, die korrespondierend zu den zumindest zwei Eingriffselementen (19, 20) ausgebildet sind.

5. Getriebeeinheit nach Anspruch 4, mit zwei Eingriffselementen (19, 20), die auf einander diametral gegenüberliegenden Seiten der Seiltrommeln (17) in Bezug zu einer zentralen Durchgangsbohrung der Seiltrommel angeordnet sind.

6. Getriebeeinheit nach Anspruch 4 oder 5, bei der die Eingriffselemente als Vorsprünge (19, 20) auf der Stirnseite (25) der Seiltrommel (17) und die Gegenelemente als korrespondierend zu den Vorsprüngen ausgebildete Aufnahmen (12, 13) auf der Stirnseite des Schneckenrades (10) ausgebildet sind, wobei die Vorsprünge im Wesentlichen spielfrei in den Aufnahmen aufgenommen sind.

7. Getriebeeinheit nach Anspruch 6, wobei jede der Aufnahmen (12, 13) zwei konzentrische Umfangswände aufweisen, die in Bezug zu einer zentralen Durchgangsbohrung des Schneckenrads (10) konzentrisch ausgebildet sind und mittels zweier Seitenwände miteinander verbunden sind.

8. Getriebeeinheit nach einem der vorhergehenden Ansprüche, wobei an dem Umfangsrand der unteren Stirnseite der Seiltrommel (17) ein radial abragender Umfangsvorsprung (23) ausgebildet ist, der an einer Innenumfangswand des Dichtungsmittels (30) anliegt oder diesen geringfügig überdeckt.

9. Getriebeeinheit nach einem der vorhergehenden Ansprüche, wobei das Dichtungsmittel (30) durch ein Zwei-Komponenten-Spritzgießverfahren ausgebildet ist, bei dem ein Gehäuse der Getriebeeinheit in einem ersten Arbeitsschritt aus einem vergleichsweise harten Kunststoff spritzgegossen wird und dann das Dichtungsmittel aus einem vergleichsweise weichen Kunststoff in einem zweiten Arbeitsschritt an das Gehäuse angespritzt wird.

10. Getriebeeinheit nach einem der vorhergehenden Ansprüche, wobei ein Durchmesser der Seiltrommel (17) in einem Bereich von etwa 22 mm bis etwa 30 mm liegt und bevorzugter in einem Bereich von etwa 24 mm bis etwa 28 mm liegt und dass ein Untersetzungsverhältnis des Getriebes (15, 10) in einem Bereich von etwa 1:38 bis etwa 1:55 liegt und bevorzugter in einem Bereich von etwa 1:42 bis etwa 1:51 liegt.

11. Getriebeeinheit nach einem der vorhergehenden Ansprüche, bei der die Seiltrommeln (17) so ausgelegt ist, dass die Getriebeeinheit (1) wahlweise für einen elektrischen oder manuellen Antrieb verwendbar ist, und/oder bei der die Seiltrommel (17) wahlweise für einen Seilzug-Fensterheber (100) für eine vordere Kraftfahrzeugtür oder für einen Seilzug-Fensterheber (100) für eine hintere Kraftfahrzeugtür ausgebildet ist.

12. Getriebeeinheit nach einem der vorhergehenden Ansprüche, die wahlweise für einen manuellen (59, 60) oder einen elektrischen (14, 50) Antrieb ausgelegt ist, wobei an einem Gehäuse (2) Befestigungsbereiche (4) zur Befestigung der Getriebeeinheit (1) vorgesehen sind, wobei die Befestigungsbereiche (4) für eine manuelle und für eine motorische Getriebeeinheit (1) identisch sind.

## Claims

1. A gear unit for cable window lift systems of motor vehicles, comprising a drive (14, 50; 59, 60) and a gear mechanism (15, 10) cooperating with the drive, which is coupled to a rotatably mounted cable drum (17) for winding and unwinding a cable (53) of the cable window lift system (100), wherein
the cable drum (17) is coupled to a worm wheel (10) accommodated in a cylindrical housing section (6) of the gear unit,
a sealing means (30) is provided either on the upper peripheral edge of the worm wheel or on an upper edge (29) of the housing section (6) such that it is fixed in rotation and embraces an annular gap formed in between for sealing off the worm wheel (10) with respect to the housing section (6),
the worm wheel (10) has a smooth-walled upper peripheral edge and is opposite to the upper edge (29) of the housing section (6) to thereby form the annular gap, and
an inner diameter of the sealing means (30) corresponds to an outer diameter of the worm wheel (10), **characterized in that**
the sealing means (30) embraces the upper peripheral edge of the worm wheel (10), wherein sealing lips (31) protruding from the sealing means (30) outward in radial direction bear against the upper edge (29) of the housing section (6); or
the sealing means (30) embraces the upper edge of the housing section (6), wherein sealing lips (31) protruding from the sealing means outward in radial direction bear against the upper peripheral edge of the worm wheel (10).

2. The gear unit as claimed in claim 1, wherein the sealing means (30) embraces the upper peripheral edge of the worm wheel (10) in a frictional-tight manner.

3. The gear unit as claimed in any of the preceding claims, wherein the cable drum (17) is coupled directly and without the use of additional damping elements to the worm wheel (10).

4. The gear unit as claimed in claim 3, wherein the cable drum (17) is formed as a single piece and has at least two engagement elements (19, 20) on an end face (25) thereof which engage in at least two counterelements (12, 13) on an end face of the worm wheel (10) in a form-fitting manner, which are formed corresponding to the at least two engagement elements (19,20).

5. The gear unit as claimed in claim 4, having two engagement elements (19, 20) are disposed on diametrically opposite sides of the cable drum (17) with respect to a central through-hole of the cable drum.

6. The gear unit as claimed in claim 4 or 5, wherein the engagement elements are formed as protrusions (19, 20) on the end face (25) of the cable drum (17) and the counterelements are formed as recesses (12, 13) corresponding to the protrusions on the end face of the worm wheel (10), wherein the protrusions are accommodated in the recesses substantially without play.

7. The gear unit as claimed in claim 6, wherein each of the recesses (12, 13) has two concentric peripheral walls extending concentrically with respect to a central through-hole of the worm wheel (10) and being connected with each other by two side walls.

8. The gear unit as claimed in any of the preceding claims, wherein a radially protruding circumferential protrusion (23) is formed on the peripheral edge of the lower end face of the cable drum (17), which bears against the inner peripheral edge of the seal means (30) or slightly overlaps the latter.

9. The gear unit as claimed in any of the preceding claims, wherein the sealing means (30) is formed by a two-component injection molding process, wherein a housing of the gear unit is molded from a relatively rigid plastics material in a first process step and then the sealing means is molded on the housing from a relatively soft plastics material in a second process step.

10. The gear unit as claimed in any of the preceding claims, wherein a diameter of the cable drum (17) is in a range from approximately 22 mm to approximately 30 mm and more preferably in a range from approximately 24 mm to approximately 28 mm and wherein a gear ratio of the gear mechanism (15, 10) is in a range from approximately 1:38 to approximately 1:55 and more preferably is in a range from approximately 1:42 to approximately 1:51.

11. The gear unit as claimed in any of the preceding claims, wherein the cable drum (17) is configured such that the gear unit (1) can be used optionally for an electric drive or for a manual drive, and/or wherein the cable drum (17) is optionally formed for a cable-operated window lift system (100) for a front motor vehicle door or for a cable-operated window lift system (100) for a rear motor vehicle door.

12. The gear unit as claimed in any of the preceding claims, which is designed optionally for a manual drive (59, 60) or for an electric drive (14, 50), wherein fixing regions (4) are provided on a housing (2) for fixing the gear unit (1), wherein the fixing regions (4) are identical for a manual gear unit (1) and for a motor-driven gear unit (1).

## Revendications

1. Unité de transmission pour systèmes de lève-vitre à câble d'un véhicule automobiles, comprenant un entraînement (14, 50; 59, 60) et un mécanisme de transmission (15, 10) coopérant avec l'entraînement, qui est couplé à un tambour à enroulement monté rotatif (17) pour l'enroulement et le déroulement d'un câble (53) du système de lève-vitre à câble (100), dans lequel
le tambour à enroulement (17) est couplé à une roue à vis sans fin (10) logée dans une partie de boîtier cylindrique (6) de l'unité de transmission,
des moyens d'étanchéité (30) sont disposés soit sur le bord périphérique supérieur de la vis sans fin ou sur un bord supérieur (29) de la partie de boîtier (6) de telle façon à ce qu'il assis de manière rotative et encerclant un interstice annulaire intermédiaire pour assurer l'étanchéité de la roue à vis sans fin (10) relativement à la partie de boîtier (6) ;
la roue à vis sans fin (10) présente un bord périphérique supérieur réalisé à paroi lisse et est opposé au bord supérieur (29) de la partie de boîtier (6) pour la formation de l'espace annulaire, et
un diamètre intérieur des moyens d'étanchéité (30) correspond à un diamètre extérieur de la roue à vis sans fin (10), **caractérisée en ce que**
les moyens d'étanchéité (30) encerclent le bord périphérique supérieur de la roue à vis sans fin (10), dans lesquels des lèvres d'étanchéité (31) en saillie radiale vers l'extérieur relativement aux moyens d'étanchéité (30) sont en appui contre le bord supérieur (29) de la partie de boîtier (6) ; ou
les moyens d'étanchéité (30) encerclent le bord supérieur de la partie de boîtier (6), dans lesquels des lèvres d'étanchéité (31) en saillie radiale vers l'extérieur relativement aux moyens d'étanchéité (30) sont en appui contre le bord périphérique supérieur de la roue à vis sans fin (10).

2. L'unité de transmission telle que revendiquée dans la revendication 1, dans laquelle les moyens d'étanchéité (30) encerclent par friction le bord périphérique supérieur de la roue à vis sans fin (10).

3. L'unité de transmission telle que revendiquée dans l'une quelconque des revendications précédentes, dans laquelle le tambour d'enroulement (17) est couplé directement et sans utilisation d'éléments d'amortissement supplémentaires à la roue à vis sans fin (10).

4. L'unité de transmission telle que revendiquée dans la revendication 7, dans lequel le tambour d'enroulement (17) est formé d'une seule pièce et dispose d'au moins deux éléments d'engagement (19, 20) sur une face terminale (25), en prise de manière appropriée avec au moins deux contre-éléments (12, 13) sur une face terminale de la roue à vis sans fin (10) et formés en correspondance avec les deux éléments d'engagements au moins (19, 20).

5. L'unité de transmission telle que revendiquée dans la revendication 4, ayant deux éléments d'engagement (19, 20) qui sont disposés sur des côtés diamétralement opposés du tambour d'enroulement (17) relativement à un trou traversant central du tambour de câble.

6. L'unité de transmission telle que revendiquée dans la revendication 4 ou 5, dans laquelle les éléments d'engagement sont formés en saillie (19, 20) sur la face terminale (25) du tambour d'enroulement (17) et les contre-éléments sont formés en chambrage (12, 13) correspondant aux saillies sur la face terminale de la roue à vis sans fin (10), dans laquelle les sailles sont logées au sein des chambrages, substantiellement sans jeu.

7. L'unité de transmission telle que revendiquée dans la revendication 6, dans laquelle chaque chambrage (12, 13) présente deux parois périphériques concentrique s'étendant de manière concentrique relativement au trou traversant central de la roue à vis sans fin (10) et qui sont connectés l'un à l'autre par deux parois latérales.

8. L'unité de transmission telle que revendiquée dans l'une quelconque des revendications précédentes, dans laquelle une saillie circonférentielle radiale (23) est formée sur le bord périphérique de la face terminale inférieure du tambour d'enroulement (17), prenant appui contre le bord périphérique inférieur des moyens d'étanchéité (30) ou recouvrant légèrement ce dernier.

9. L'unité de transmission telle que revendiquée dans l'une quelconque des revendications précédentes, dans lequel les moyens d'étanchéité (30) sont est formés par procédé de moulage par injection à deux composants, dans lequel un boîtier de l'unité de transmission est moulé à partir d'un matériau plastique relativement rigide suivant une première étape de procédé, puis les moyens d'étanchéité sont moulés sur le logement à partir d'un matériau en plastique relativement doux suivant une seconde étape de procédé.

10. L'unité de transmission telle que revendiquée dans l'une quelconque des revendications précédentes, dans laquelle un diamètre du tambour d'enroulement (17) se trouve dans une plage d'environ 22 mm à environ 30 mm, et de préférence dans une plage d'environ 24 mm à environ 28 mm, et en ce qu'un rapport de démultiplication de la transmission (15, 10) est dans une bande entre approximativement 1:38 jusqu'à approximativement 1 :55, et de préférence dans une bande approximativement entre 1 :42 et 1 :51.

11. L'unité de transmission telle que revendiquée dans l'une quelconque des revendications précédentes, dans laquelle le tambour d'enroulement (17) est conçu de telle sorte que l'unité de transmission (1) peut être utilisée en option pour un moteur électrique ou pour un entraînement manuel, et/ou le tambour d'enroulement (17) est formé de manière optionnelle pour un système de lève-vitre à câble pour une porte de véhicule automobile avant ou pour un système de lève-vitre à câble pour une porte de véhicule automobile arrière.

12. L'unité de transmission telle que revendiquée dans l'une quelconque des revendications précédentes, qui est conçue optionnellement pour un entraînement manuel (59, 60) ou pour un entraînement électrique (14, 50), dans laquelle des zones (4) de fixation sont disposées sur un boîtier (2) pour la fixation de l'unité de transmission (1), dans laquelle les régions de fixation (4) sont identiques pour une unité de transmission manuelle (1) et pour une unité de transmission motorisée.
